# FASCICULE DE BREVET EUROPEEN

(11) **EP 0 724 271 B1**
(45) Date de publication et mention de la délivrance du brevet: **07.04.1999**
(21) Numéro de dépôt: 95440088.3
(22) Date de dépôt: 21.12.1995
(51) Int. Cl.: G21F 9/16, G21F 9/34

(54) **Procédé et installation pour le traitement des résidus radioactifs par un liant hydraulique**
Verfahren und Vorrichtung zur Behandlung radioaktiver Abfälle durch hydraulisches Bindemittel
Process and device for treating radioactive waste by hydraulic binding agent

(30) Priorité: 22.12.1994 FR 9415683
(43) Date de publication de la demande: 31.07.1996
(73) Titulaire: R.T.C. REALISATIONS TECHNIQUES ET COMMERCIALES, 57050 Lorry-les-Metz (FR)
(72) Inventeur: Grandsire, Philippe, F-57220 Conde Northen (FR)
(74) Mandataire: Rhein, Alain

(56) Documents cités:
- EP-A- 0 031 879
- DE-A- 3 343 422
- DE-A- 4 023 118
- GB-A- 2 024 498
- GB-A- 2 218 256
- PATENT ABSTRACTS OF JAPAN vol. 16, no. 571 (P-1459) 11 Décembre 1992 & JP-A-04 221 799 (TOSHIBA) 12 Août 1992

## Description

L'invention a trait à un procédé et à une installation pour le traitement de résidus radioactifs sous forme de boues, cendres, concentrats, corindon et détritus divers consistant à les immobiliser au moyen d'un liant hydraulique en vue d'obtenir un bloc solide de résistance mécanique définie. Cette invention trouvera, par conséquent, son application dans le cadre du retraitement des déchets radioactifs.

Que ce soit dans les centrales de production électrique nucléaire ou encore dans les usines de traitement des déchets nucléaires, de nombreuses précautions sont à prendre quant à la qualité des effluents rejetés dans l'environnement et provenant de ces centrales ou de ces usines. Ainsi, il y a lieu de débarrasser ces effluents de toutes particules radioactives afin de les stocker dans des endroits sûrs où elles ne risquent pas de contaminer l'environnement.

Ainsi, pour le traitement de ces effluents, l'on procède à des précipitations chimiques, du type floculation ou autre, afin d'en retirer les particules sous forme de boues.

Par ailleurs, les autres types de résidus, tels que les concentrats d'évaporateur, les cendres et autres produits intervenus dans le cadre de traitement, par projection ou filtration, par exemple, corindon, sable, etc... sont, eux aussi, recueillis puis stockés.

A ce propos et en ce qui concerne plus particulièrement les boues radioactives, celles-ci sont stockées dans des fûts ou cuves métalliques qui, eux-mêmes, sont entreposés dans des hangars ou, simplement, à ciel ouvert, sachant qu'en aucun cas de tels fûts ne peuvent être enterrés en raison des risques importants de contamination que représente leur contenu. En effet, de tels fûts métalliques ont une durée de vie limitée de sorte qu'il est nécessaire, de façon périodique, de transvaser leur contenu dans de nouveaux fûts. L'on comprend ainsi que ces boues sont considérées comme particulièrement encombrantes, à tel point que, dans certains pays, comportant, soit une réglementation ne privilégiant pas l'environnement, soit des moyens de contrôle insuffisants, ces boues radioactives pourtant dangereuses en tout point de vue, sont simplement déversées dans la nature.

A ce propos, il est connu par le document GB-A-2-218,256, un procédé et une installation pour le traitement de boues radioactives par vitrification. En fait, il est expliqué qu'après la réduction de la teneur en eau par centrifugation, ces boues sont envoyées vers l'unité de vitrification par différents procédés de convoyage. L'un de ces procédés connus consiste à assurer le transport de ces boues par l'intermédiaire de vapeurs qui, lorsqu'elles se condensent, procèdent à une nouvelle dilution des boues. Plus précisément, l'invention telle que décrite dans ce document antérieur consiste à mélanger aux boues, une partie au moins des particules de verres destinées à la vitrification. Ce mélange contenu dans le conteneur approprié est homogénéisé et séché sous flux de gaz inerte. A noter, en outre, que les particules de verre peuvent, elles, être préalablement chauffées avant d'être mélangées aux boues. En fin de compte, ces boues ainsi mélangées aux particules de verres et séchées sont transportées en direction de l'unité de vitrification sous forme de lit fluidisé par l'intermédiaire d'un gaz inerte.

Il est encore connu par le document PATENT ABSTRACT OF JAPAN Vol. 16, n° 571 page 145 ; 11,.12,.1992 JP-A-42 021 799 un procédé de traitement des boues radioactives consistant à prélever les boues d'un réservoir de stockage pour venir les déverser dans un container de traitement. A ces boues est additionné un agent destiné à assurer la solidification de l'ensemble, plus particulièrement du ciment ou de la poudre de verre, l'ensemble étant, alors, homogénéisé. Après déshydratation et à supposer que le liant correspond à du ciment, l'ensemble est laissé dans l'état jusqu'à solidification. En cas d'introduction de poudre de verre dans la boue, le mélange est chauffé et mis sous presse de sorte que la poudre de verre forme une substance solide uniforme.

Il est encore connu par le document DE-A-4.023.118 un procédé de traitement de déchets de construction faiblement contaminé par radioactivité. Il s'agit, dans le cadre de ce procédé tout d'abord de broyer, les déchets susceptibles de l'être en de fines particules. Puis, parallèlement, on dispose dans un container dont le matériau constitue une barrière aux émissions radioactives, des déchets de tailles plus importantes et qui ne peuvent être broyés. Après cela on procède à la préparation du matériau de remplissage constitué à base de ciment d'eau et de liant. A ce mélange sont, par ailleurs, additionnées les particules préalablement finement broyées de matériau contaminé.

L'un des objets de l'invention est un procédé de traitement des boues consistant à les immobiliser de telle manière qu'il soit possible de les stocker sans risque de contamination précisément grâce à la stabilité du bloc solide issu de ce procédé d'immobilisation des boues.

A cet effet, l'invention a trait à un procédé de traitement de résidus radioactifs sous forme de boues, cendres, concentrats, corindon et détritus divers, consistant à les immobiliser au moyen d'un liant hydraulique, caractérisé par le fait qu'on mélange plusieurs types de résidus radioactifs qui se distinguent par des teneurs en eau différentes de manière à obtenir une boue à traiter comportant une teneur en eau optimale correspondant, sensiblement, à la quantité d'eau nécessaire à l'hydratation des composants du liant hydraulique pour assurer le durcissement du mélange.

Avantageusement, tout au long du procédé de traitement, les boues puis le mélange boue-liant hydraulique sont maintenus sous agitation en vue d'obtenir puis maintenir un certain niveau d'homogénéité.

L'invention concerne, également, une installation pour la mise en oeuvre du procédé ci-dessus. Ainsi, cette installation comporte :
- des moyens d'agitation pour homogénéiser les résidus radioactifs contenus dans des fûts destinés à constituer un lot de boues à traiter ;
- un conteneur dans lequel sont déversés, après homogénéisation, les résidus radioactifs contenus dans les fûts ;
- des moyens d'agitation ayant pour fonction d'homogénéiser le lot de boues introduites dans le conteneur ;
- une unité de malaxage ainsi qu'une unité de moulage ;
- et des moyens de pompage permettant, respectivement, de prélever le contenu des fûts en vue de l'introduire dans le conteneur puis de prélever une quantité déterminée de boue homogénéisée contenue dans ce conteneur en vue de la transférer vers l'unité de malaxage.

Les avantages obtenus grâce à cette invention consistent, précisément, en ce qu'en transformant les boues radioactives en un bloc compact immobilisé qui, de plus, homogène est, de ce fait, chimiquement et mécaniquement stable, il est possible, sans risque pour l'environnement, d'enterrer ces blocs disposés dans une enveloppe confinante.

Par conséquent, la présente invention, au travers du procédé et de l'installation permettant sa mise en oeuvre, permet d'envisager un réel traitement de ces déchets radioactifs.

L'invention sera mieux comprise à la lecture de la description qui va suivre accompagnée de dessins illustrant un exemple de réalisation.
- la figure 1 est une vue schématisée et en plan de l'installation permettant la mise en oeuvre du procédé de traitement de résidus radioactifs tels que des boues ;
- la figure 2 est une vue en élévation de l'installation telle que représentée dans la figure 1.

La présente invention consiste en un procédé de traitement de résidus radioactifs tels que de boues de coprécipitation chimique ou encore de concentrat d'évaporateur, de cendres, de sable et autres produits de traitement par projection,que l'on retrouve, que ce soit dans une centrale nucléaire ou au niveau d'une usine de retraitement des déchets nucléaires et d'une façon générale tous producteurs de déchets radioactifs.

Tel que visible dis les figures 1 et 2 des dessins ci-joints, l'invention a trait, également, à une installation permettant la mise en oeuvre de ce procédé de traitement.

En fait, selon ce procédé, les résidus qui se présentent sous forme de fines particules doivent être répartis, de manière homogène, dans un milieu liquide constitué, essentiellement, par de l'eau. Ainsi, dans le cas de traitement de boue, celle-ci est tout d'abord homogénéisée par agitation car, tel que cela apparaîtra plus en avant dans la description, de cette homogénéisation dépendra la stabilité du produit finalement obtenu. Dans le cas de résidus secs, ou à faible teneur en eau, une adduction d'eau peut être nécessaire dans des proportions, qui, là encore, sont définies plus en avant dans la description. En fait, de tels résidus secs sont, selon une particularité de l'invention, mélangés à des boues à traiter afin d'obtenir une teneur en eau dans les proportions souhaitées.

L'on comprend que le procédé s'applique d'une façon systématique au traitement de boues, qu'il s'agisse de boues telles que récupérées au travers d'un décanteur ou autre ou obtenues par adduction d'eau ou correspondant à un mélange de boues et de résidus secs.

En définitive, une fois cette boue radioactive homogénéisée de manière aussi parfaite que possible, l'on vient y ajouter, selon le procédé, un liant hydraulique dans des proportions qui sont fonction de la résistance mécanique du bloc solide qui en résultera après séchage.

Ce mélange boue radioactive - liant hydraulique est, à nouveau, rendu homogène par agitation, précisément de manière à ce que l'on obtienne cette homogénéité dans ce bloc solide, après prise dudit liant hydraulique.

En fait, la présente invention, au travers du procédé, a pour but d'atteindre un optimum au point de vue du rendement : quantité de boue traitée - volume final des boues immobilisées, et, du même coup, de la quantité de liant hydraulique gâché.

Ainsi, partant de considérations mécaniques, l'on connaît les proportions de liant hydraulique à gâcher par rapport à un volume de résidus secs donnés. L'on sait, en outre, le volume d'eau nécessaire pour l'hydratation des composants du liant hydraulique et permettant, en fin de compte, le durcissement du mélange.

En conséquence, si les boues à traiter sont à faible teneur d'eau, il est nécessaire d'ajouter de l'eau que l'on peut qualifier de propre au mélange pour obtenir le résultat recherché. Dans ces conditions, l'on s'aperçoit que, par rapport au volume du bloc solide obtenu, le volume de boue traité n'a pas été optimisé. En effet, en opérant, ainsi, l'on a traité, inutilement, une quantité donnée d'eau propre ajoutée au mélange.

De la même manière, en traitant des boues à forte teneur en eau, soit supérieur à la quantité d'eau nécessaire pour l'hydratation du volume optimum du liant hydraulique permettant d'obtenir la résistance mécanique souhaitée, il n'y a d'autres solutions que de mettre davantage de liant hydraulique à même de capter cette eau excédentaire. Par conséquent, la quantité de liant hydraulique finalement gâchée est supérieure à celle réellement nécessaire, sans compter que, là encore, il en résulte un bloc solide de volume inutilement accru par rapport à la quantité de résidus réellement traités.

La solution selon l'invention consiste à procéder à un ou plusieurs mélanges de différents types de résidus qui se distinguent, précisément, par leur teneur en eau pour obtenir une boue dont la teneur en eau est celle nécessaire à l'hydratation de la quantité de liant hydraulique qu'il faut ajouter à ces boues pour les immobiliser sous forme d'un bloc répondant, du point de vue de la résistance mécanique, aux exigences requises.

Concrètement, des boues de forte teneur en eau, pourront, par exemple, être mélangées à des boues de faible teneur en eau ou encore, simplement, des résidus « secs » du type sable ou cendre, y être ajoutés.

Selon le procédé, il est également prévu, avant de gâcher le liant hydraulique et après homogénéisation des boues, de procéder à des analyses physico-chimiques de celles-ci. Tout particulièrement, une mesure du pH est effectuée ainsi qu'une mesure de la teneur en eau. En fonction de ces mesures, l'on peut, ainsi, réajuster, si nécessaire, le pH ou encore modifier la teneur en eau des boues.

Par ailleurs, il est prévu de procéder à une vérification de la compatibilité des boues avec le liant hydraulique. Dans ce but, il est prélevé des boues homogénéisées un ou plusieurs échantillons d'un volume imposé, auquel il est adjoint une quantité préfixée de liant hydraulique. Ce mélange à base d'un échantillon de boue est contenu dans un moule qui, après immobilisation de ces boues, permet un démoulage aisé.

Cet ou ces échantillons de boue immobilisés sont ensuite analysés. A la base des résultats de ces dernières, l'on procède au réajustement qui s'impose que ce soit d'un point de vue de la teneur en eau des boues ou de la quantité ou la nature du liant hydraulique qu'il y a lieu de mettre en oeuvre. De tels essais sur échantillons sont répétés autant de fois que nécessaire.

Préférentiellement, ces essais sur échantillons sont suivis d'un essai en grandeur nature. Ainsi, des boues ajustées et homogénéisées, il est prélevé la quantité de boue correspondant au volume du bloc solide que l'on désire réaliser. A cette quantité de boue donnée est adjoint le liant hydraulique dans des proportions telles que déterminées au travers de l'essai mené préalablement sur un échantillon. A noter qu'à ce stade, il peut encore être procédé à un réajustement de la teneur en eau, tout particulièrement si celle-ci est inférieure à la teneur en eau souhaitée.

Ce n'est qu'après un constat d'un résultat satisfaisant au niveau de ces essais en grandeur nature que le procédé de traitement des boues entre en phase de fonctionnement continu jusqu'au traitement total d'un lot de boue donné.

Il convient, en effet, d'observer que les essais, que ce soit en taille réduite ou en grandeur réelle, conduisent à des résultats qui sont strictement dépendants des caractéristiques physiques et chimiques du lot de boue que l'on aura préalablement préparé et correspondant à un mélange de différents types de boue et autres résidus radioactifs. En définitive, un lot de boue correspond à la quantité de boue préparée dans un contenant d'un volume déterminé.

Selon un premier mode de réalisation à partir d'un tel lot de boue l'on peut concevoir un nombre donné de blocs de boue immobilisée d'un volume prédéterminé. Plus précisément, il est répété un certain nombre de fois les opérations suivantes : on prélève une quantité définie de boue du lot préparé pour l'introduire dans un malaxeur dans lequel on déverse également le liant hydraulique. Après homogénéisation, le mélange est coulé dans un contenant recyclable : à cet instant, l'on introduit également, un crochet de manutention dans ce mélange boue-liant hydraulique ; après vérification de prise, le bloc immobilisé est retiré du contenant recyclable et est introduit dans un conteneur de stockage lequel peut contenir plusieurs de ces blocs.

Selon un second mode de réalisation, correspondant davantage à l'installation illustrée dans les figures jointes, le lot de boue préparé et homogénéisé est gâché à l'aide d'un liant hydraulique dont les caractéristiques et les quantités ont été déterminées au travers des essais sur échantillons, ceci dans le but de venir remplir en quasi totalité un container spécifique de confinement, notamment en béton fibre répondant aux caractéristiques physiques et mécaniques de stockage nucléaire. Finalement, ce container constitue, dans ce cas, un coffrage perdu et sa paroi interne est tapissée d'une feuille d'un matériau compressible, par exemple en polystyrène à même d'accuser les variations dimensionnelles du bloc en cours de solidification.

Tel que déjà précisé plus haut, la présente invention concerne, également, une installation permettant la mise en oeuvre du procédé qui vient d'être décrit.

Cette installation, plus particulièrement représentée dans les figures 1 et 2, comporte, essentiellement, des moyens d'agitation 1 permettant d'homogénéiser les boues préalablement contenues dans des fûts 2. Cette installation est munie, en outre, d'un conteneur 3 dans lequel sont déversées, après homogénéisation, les boues contenues dans plusieurs fûts 2 et correspondant à un lot 4 de boue à traiter.

Dans ce conteneur 3 sont introduits, à nouveau, des moyens d'agitation 5 qui, là encore, ont pour fonction d'homogénéiser le lot de boue introduit dans ce conteneur 3.

Cette installation est munie, en outre, d'une unité de malaxage 6 dans laquelle est introduite, selon un cycle discontinu, une quantité donnée de boue en provenance du conteneur 3, ainsi que le volume de liant hydraulique permettant, finalement, d'immobiliser cette quantité définie de boue. De plus, sous cette unité de malaxage 6 est disposée une unité de moulage 7 au niveau de laquelle l'on retrouve au moins un container 24 à même de contenir ledit mélange boue-liant hydraulique immobilisé.

Avantageusement, cette installation comporte, également, des moyens de pompage 9, 10, permettant, respectivement, de prélever le contenu des fûts 2 en vue de l'introduire dans le conteneur 3, puis, de prélever une quantité déterminée de boue homogénéisée contenue dans ce conteneur 3 en vue de la transférer vers l'unité de malaxage 6.

Les figures 1 et 2 illustrent de manière schématisée, l'installation au complet. Ainsi, l'on constate que cette installation comporte, tout d'abord, un sas intermédiaire 11 dans lequel sont disposés les fûts 2, définissant un lot de boue à traiter 4 et provenant d'un local de stockage 12. En aval de ce sas intermédiaire 11 se situe le sas d'ouverture de fûts 13 dans lequel l'on procédera à l'ouverture, successivement, des fûts 2 afin d'homogénéiser leur contenu qui sera ensuite prélevé par l'intermédiaire des moyens de pompage 9 afin de le transvaser dans le conteneur 3 se situant au niveau d'un sas 14 en aval.

Il convient d'observer qu'au moment d'ouvrir un fût 2, l'on procède à un certain nombre d'opérations telles qu'au contrôle visuel du contenu du fût et à la mesure de la quantité de boue contenue dans ce dernier. L'on en retire, également, le cas échéant, les déchets solides. A noter, en outre, que sur ce fût 2 ouvert est placé un couvercle 15 spécifique à même d'être traversé par la tige 16 d'une turbine 17 raccordée à un malaxeur portatif 18, l'ensemble constituant les moyens d'agitation 1.

Par ailleurs, entre le sas d'ouverture de fûts 13 et le sas 14 dans lequel se trouve le conteneur 3 se trouve un sas de contrôle et d'essai 19. A l'intérieur de ce sas sont menées les différentes mesures, radiologiques et de pH par exemple, ainsi que les essais sur échantillons pour vérifier la compatibilité des boues avec le liant hydraulique.

Tel que le prévoit le procédé, une fois le lot de boue parfaitement homogénéisé dans le conteneur 3, ceci par l'intermédiaire de moyens d'agitation 5 appropriés qui, là encore, peuvent se présenter sous forme d'un malaxeur portatif 20, il en est prélevé une quantité donnée afin de la transvaser dans une unité de malaxage 6. Celle-ci se situe, en fait, dans un sas 21 en aval du sas 14 et comporte un malaxeur 22 surmontant un bâti support 23 sous lequel peut être placé un container spécifique de stockage 24 dans lequel est coulé le mélange homogénéisé boue-liant hydraulique en vue de son durcissement.

L'on peut encore imaginer, selon un autre mode de réalisation non représenté, de disposer, sous le bâti support 23 un container 24 dans lequel l'on vient déposer des blocs de boue immobilisée, après durcissement dans un moule recyclable. A ce propos, ce moule recyclable peut être placé sous le malaxeur 22, sur une structure support montée à l'intérieur du container 24.

Les déplacements du container 24 sont facilités grâce à un chemin de roulement 29 sur lequel il repose par l'intermédiaire de moyens de roulement appropriés.

Une fois ce container 24 rempli, il est refermé au moyen d'un couvercle, tandis que l'espace préservé entre ce couvercle et le ou lesdits blocs solides est rempli par un mortier de remplissage approprié.

A noter qu'au niveau de chacun de ces sas 11, 13, 14, 19 et 21, peuvent être aménagés des moyens de ventilation. De tels moyens de ventilation sont, sont, bien entendu, spécifiques au domaine concerné. Ainsi, ils comportent, nécessairement, des moyens de filtration évitant la contamination de l'atmosphère extérieure.

Pour en revenir plus particulièrement au liant hydraulique mis en oeuvre dans le cadre du procédé de traitement selon l'invention, il s'agit, préférentiellement, d'un mortier sans retrait prêt à l'emploi fonction des caractéristiques des déchets. A ce mortier pourront être ajoutés un certain nombre d'adjuvants nécessaires à la stabilité chimique des boues immobilisées.

Quant aux container 24, il s'agit, préférentiellement, de containers en béton de fibre métallique à même d'assurer, du moins partiellement, la fonction du confinement. Par ailleurs, le conditionnement et/ou le traitement des déchets solides prélevés des fûts 2 ou encore le conditionnement et la décontamination de ces derniers une fois vidés, sera effectué selon des méthodes traditionnelles dans le domaine considéré. Ces opérations sont susceptibles d'être menées dans des sas adjacents à ceux préalablement cités. De plus, cette installation sera complétée, préférentiellement, par un local spécifique renfermant les appareils de contrôle radiologique.

Les avantages issus de la présente invention consistent, bien entendu, en ce que l'on est à même, pour la première fois, de proposer un réel traitement des boues radioactives qui, étant, jusqu'alors, stockées dans des fûts, représentaient un risque énorme pour l'environnement. En effet, ces fûts étaient susceptibles de se percer dans le temps, ceci sous l'action d'agents corrosifs.

## Revendications

1. Procédé de traitement de résidus radioactifs sous forme de boues, cendres, concentrats, corindon et détritus divers consistant à les immobiliser au moyen d'un liant hydraulique en vue d'obtenir un bloc solide de résistance mécanique définie, caractérisé en ce qu'on mélange plusieurs types de résidus radioactifs qui se distinguent par des teneurs en eau différentes de manière à obtenir une boue à traiter comportant une teneur en eau optimale correspondant, sensiblement, à la quantité d'eau nécessaire à l'hydratation des composants du liant hydraulique pour assurer le durcissement du mélange.

2. Procédé de traitement selon la revendication 1, caractérisé par le fait que :
- l'on constitue un lot (4) de boues à traiter partant de résidus radioactifs se présentant sous forme de boues de qualités différentes contenues dans des fûts (2) distincts ;
- l'on homogénéise, successivement, le contenu de chacun de ces fûts (2) avant de le transvaser dans un conteneur (3) à même de contenir la totalité du lot (4) de boues à traiter ;
- après homogénéisation du mélange de boues contenues dans ce conteneur (3), il en est prélevé une quantité déterminée en fonction du volume du bloc solide à constituer, afin de la déverser dans un malaxeur (22) ;
- on introduit dans ce malaxeur (22) la quantité de liant hydraulique pour garantir, après durcissement, l'immobilisation de la quantité des boues qu'il contient ;
- après homogénéisation du mélange boue-liant hydraulique, celui-ci est déversé dans un container (24) constituant une enveloppe de confinement.

3. Procédé selon la revendication 2, caractérisé par le fait qu'avant prélèvement d'une quantité de boue déterminée en vue de son transfert dans le malaxeur (22), l'on procède à une analyse de certaines caractéristiques chimiques et/ou physiques du lot (4) de boues contenues dans le conteneur (3) ;
- l'on réajuste certains des paramètres tels que le pH et la teneur en eau ;
- l'on procède à un essai de compatibilité liant hydraulique boues à traiter sur un ou plusieurs échantillons de ces derniers prélevés dudit contenant (3) ;
- l'on réajuste certains des paramètres physiques et/ou chimiques des boues en fonction des résultats sur le ou les échantillons ;
- l'on répète, autant que nécessaire, ces opérations avant de procéder à un essai en grandeur nature a l'issue duquel lesdits paramètres physiques et/ou chimiques des boues sont à nouveau susceptibles d'être réajustés.

4. Installation pour la mise en oeuvre du procédé selon les revendications 1 à 3, caractérisé par le fait qu'elle comporte :
- des moyens d'agitation (1) pour homogénéiser les résidus radioactifs contenus dans des fûts (2) destinés à constituer un lot (4) de boues à traiter ;
- un conteneur (3) dans lequel sont déversés, après homogénéisation, les résidus radioactifs contenus dans les fûts (2) ;
- des moyens d'agitation (5) ayant pour fonction d'homogénéiser le lot (4) de boues introduit dans le conteneur (3) ;
- une unité de malaxage (6), ainsi qu'une unité de moulage (7) ;
- et des moyens de pompage (9, 10) permettant, respectivement, de prélever le contenu des fûts (2) en vue de l'introduire dans le conteneur (3), puis de prélever une quantité déterminée de boue homogénéisée contenue dans ce conteneur (3) en vue de la transférer vers l'unité de malaxage (6).

5. Installation selon la revendication 4, caractérisée par le fait qu'elle comporte, au moins :
- un sas intermédiaire (11) dans lequel sont disposés les fûts (2) destinés à constituer un lot (4) de boues à traiter ;
- un sas d'ouverture des fûts (13) dans lequel l'on procède à l'ouverture, successivement, des fûts (2) afin d'homogénéiser leur contenu qui est ensuite prélevé par l'intermédiaire des moyens de pompage (9) afin de le transvaser dans le conteneur (3) se situant dans un sas (14) en aval ;
- un sas de malaxage (21) regroupant l'unité de malaxage (6) ainsi que l'unité de moulage (7).

6. Installation selon l'une quelconque des revendications 4 ou 5, caractérisée par le fait qu'elle comporte, en outre, un sas de contrôle (19), préférentiellement, situé entre le sas d'ouverture des fûts (13) et le sas (14) renfermant le conteneur (3).

7. Installation selon l'une quelconque des revendications 4 à 6, caractérisée par le fait que l'unité de malaxage (6) comporte un malaxeur (22) surmontant un bâti support (23) sous lequel peut être placé un container spécifique de stockage (24) dans lequel est coulé le mélange homogénéisé boue-liant hydraulique en vue de son durcissement.

8. Installation selon l'une quelconques des revendications 4 à 6, caractérisée par le fait que l'unité de malaxage (6) comporte un malaxeur (22) surmontant un bâti support (23) sous lequel peut être placé un container (24) dans lequel seront disposés les blocs de boue immobilisée, après durcissement dans un moule recyclable, celui-ci étant placé, sous le malaxeur (22), sur une structure support montée à l'intérieur dudit container (24).

9. Installation selon l'une des revendications 7 ou 8, caractérisée par le fait que le container (24) est monté sur un chemin de roulement (29) facilitant ses déplacements et son positionnement sous le malaxeur (22).

## Patentansprüche

1. Verfahren zur Behandlung von radioaktiven Rückständen in der Form von Schlamm, Aschen, Konzentraten, Korund und verschiedenen Abfällen, das darin besteht, diese mittels eines hydraulischen Bindemittels zu verfestigen, um einen festen Block einer definierten mechanischen Festigkeit zu erhalten, dadurch gekennzeichnet, daß mehrere, sich durch verschiedene Wassergehälte von einander unterscheidende Arten radioaktiver Rückstände so gemischt werden, daß ein zu behandelnder Schlamm erhalten wird, der einen optimalen Wassergehalt aufweist, der im wesentlichen der zur Hydratation der Komponenten des hydraulischen Bindemittels, um die Härtung der Mischung zu sichern, notwendigen Wassermenge entspricht.

2. Behandlungsverfahren nach Anspruch 1, dadurch gekennzeichnet, daß:
- ab radioaktiven Rückständen, die als in unterschiedlichen Fäßen (2) enthaltener Schlamm verschiedener Qualitäten vorkommen, eine zu behandelnde Schlammpartie (4) gebildet wird;
- der Inhalt jedes dieser Fäße (2) aufeinanderfolgend homogenisiert wird, bevor dieser in einen Behälter (3) umgefüllt wird, der in der Lage ist, die ganze zu behandelnde Schlammpartie (4) zu beinhalten;
- nach dem Homogenisieren der in diesem Behälter (3) enthaltenen Schlammischung eine je nach dem Volumen des zu bildenden festen Blocks bestimmte Menge derselben entnommen wird, um sie in ein Rührwerk (22) zu gießen;
- in dieses Rührwerk (22) die Menge an hydraulischem Bindemittel eingeführt wird, um nach Härtung die Verfestigung der Schlammenge, die es enthält, zu sichern;
- die Schlamm-hydraulisches Bindemittel-Mischung nach dem Homogenisieren in einen, eine Abkapselungshülle bildenden Behälter (24) gegossen wird.

3. Verfahren nach Anspruch 2, dadurch gekennzeichnet, daß
- vor der Entnahme einer bestimmten Schlammenge zwecks der Umfüllung derselben in das Rührwerk (22) eine Analyse gewisser chemischen und/oder physikalischen Merkmale der im Behälter (3) enthaltenen Schlammpartie (4) vorgenommen wird;
- gewisse Parameter, wie pH und Wassergehalt, neujustiert werden ;
- eine Prüfung auf Vereinbarkeit von Bindemittel und zu behandelndem Schlamm auf einer bzw. mehreren, aus dem genannten Behälter (3) entnommenen Proben dieses letzten vorgenommen wird;
- gewisse physikalische und/oder chemische Parameter des Schlamms je nach den Ergebnissen auf der bzw. den Proben neujustiert werden;
- diese Vorgänge nach Bedarf wiederholt werden, bevor eine Probe auf wirkliche Skala vorgenommen wird, nach welcher die genannten physikalischen und/oder chemischen Parameter des Schlamms aufneu justiert werden können.

4. Anlage zur Anwendung des Verfahrens nach Anspruch 1 bis 3, dadurch gekennzeichnet, daß sie umfaßt :
- Rührmittel (1) zum Homogenisieren der in zum Bilden einer zu behandelnden Schlammpartie (4) bestimmten Fäßen (2) enthaltenen radioaktiven Rückstände;
- einen Behälter (3), in den die in den Fäßen (2) enthaltenen radioaktiven Rückstände nach dem Homogenisieren gegossen werden;
- Rührmittel (5), deren Funktion es ist, die in dem Behälter (3) eingeführte Schlammpartie (4) zu homogenisieren;
- Eine Rühreinheit (6) sowie eine Formgußeinheit (7) ;
- und Pumpmittel (9, 10), die es jeweils erlauben, den Inhalt der Fäße (2) zu entnehmen, um ihn in den Behälter (3) einzuführen, anschließend eine bestimmte Menge des in diesem Behälter (3) enthaltenen homogenisierten Schlamms zu entnehmen, um diese in die Rühreinheit (6) umzufüllen.

5. Anlage nach Anspruch 4, dadurch gekennzeichnet, daß sie wenigstens umfaßt:
- eine Zwischenschleusekammer (11), in der die zum Bilden einer zu behandelnden Schlammpartie (4) bestimmten Fäße (2) angeordnet sind;
- eine Gefäßöffnungsschleusekammer (13), in der die aufeinanderfolgende Öffnung der Fäße (2) vorgenommen wird, um deren Inhalt zu homogenisieren, welcher anschließend über Pumpmittel (9) entnommen wird, um in den sich in einer stromabwärtsen Schleusekammer (14) befindenden Behälter (3) umgefüllt zu werden;
- eine Rührschleusekammer (21), die die Rühreinheit (6) sowie die Formgußeinheit (7) gruppiert.

6. Anlage nach irgendeinem der Ansprüche 4 oder 5, dadurch gekennzeichnet, daß sie außerdem eine vorzugsweise zwischen der Gefäßöffnungsschleusekammer (13) und der, den Behälter (3) enthaltenden Schleusekammer (14) befindliche Kontrollschleusekammer (19) umfaßt.

7. Anlage nach irgendeinem der Ansprüche 4 bis 6, dadurch gekennzeichnet, daß die Rühreinheit (6) ein Rührwerk (22) umfaßt, das sich über ein Traggestell (23) erhebt, unterhalb dessen ein spezifischer Vorratsbehälter (24) aufgestellt werden kann, in den die homogenisierte Schlamm-hydraulisches Bindemittel-Mischung zwecks deren Härtung gegossen werden kann.

8. Anlage nach irgendeinem der Ansprüche 4 bis 6, dadurch gekennzeichnet, daß die Rühreinheit (6) ein Rührwerk (22) umfaßt, das sich über ein Traggestell (23) erhebt, unterhalb dessen ein Behälter (24) aufgestellt werden kann, in den die verfestigten Schlammblöcker nach Härtung in einer wiederverwendbaren Gußform angeordnet werden, wobei diese letzte unterhalb des Rührwerks (22) auf einer im Inneren des genannten Behälters (24) montierten Tragstruktur aufgestellt ist.

9. Anlage nach irgendeinem der Ansprüche 7 oder 8, dadurch gekennzeichnet, daß der Behälter (24) auf einer Rollbahn (29) montiert ist, die seine Verschiebungen und seine Positionierung unterhalb des Rührwerks (22) erleichtert.

## Claims

1. Process for treating radioactive residues in the form of sludges, ashes, concentrates, corundum and various detritus, consisting in immobilising them by means of a hydraulic binder, in order to obtain a solid block of a defined mechanical strength, characterised in that several kinds of radioactive residues that differ from each other by different water contents are mixed together, so as to obtain a sludge to be treated which includes an optimal water content substantially corresponding to the amount of water required to hydrate the components of the hydraulic binder to ensure the hardening of the mixture.

2. Process for treating according to claim 1, characterised in that:
- a batch of slurries to be treated is formed starting from radioactive residues that are in the form of sludges of different qualities contained in different barrels (2) ;
- the content of each of these barrels (2) is successively homogenised, before it is poured into a container (3) capable of containing the total quantity of the batch (4) of sludges to be treated;
- after homogenisation of the mixture of sludges contained in this container (3), a quantity determined according to the volume of the solid block to be formed is taken off, to pour it into a mixer (22) ;
- into the mixer (22) is poured the amount of hydraulic binder to guarantee, after hardening, the immobilisation of the quantity of sludges it contains;
- after homogenisation of the sludge-hydraulic binder mixture, it is poured into a container (24) forming a confinement cover.

3. Process according to claim 2, characterised in that
- before taking off a determined quantity of sludge to pour it into the mixer (22) , an analysis of determined chemical and/or physical characteristics of the batch (4) of sludges contained in the container (3) is carried out;
- some parameters, such as the pH and the water content, are readjusted;
- a binder-sludges to be treated compatibility test is carried out on one or several samples of the latter taken off from said container (3) ;
- determined physical and/or chemical parameters of the sludges are readjusted according to the results achieved on the sample or samples;
- these operations are repeated as necessary before proceeding to a test at actual scale, at the end of which said physical and/or chemical parameters of the sludges are once again likely to be readjusted.

4. Plant for implementing the process according to claims 1 through 3, characterised in that it includes:
- stirring means (1) for homogenising the radioactive residues contained in barrels (2) aimed at forming a batch (4) of sludges to be treated;
- a container (3) into which the radioactive residues contained in the barrels (2) are poured after homogenisation;
- stirring means (5) the function of which is to homogenise the batch (4) of sludges poured into the container (3) ;
- a mixing unit (6) as well as a moulding unit (7) ;
- and pumping means (9, 10) allowing, respectively, to take out the content of the barrels (2) to pour it into the container (3), then to take off a determined amount of homogenised sludge contained in this container (3) to transfer it to the mixing unit (6).

5. Plant according to claim 4, characterised in that it includes at least:
- an intermediate lock chamber (11) in which the barrels (2) aimed at forming a batch (4) of sludges to be treated are arranged;
- a barrel-opening chamber (13) in which the successive opening of the barrels (2) is carried out, in order to homogenise their content, which is afterwards taken out, through pumping means (9), to pour it into the container (3) located in a downstream locking-chamber (14);
- a mixing chamber (21) grouping the mixing unit (6) as well as the moulding unit (7).

6. Plant according to any of claims 4 or 5, characterised in that it includes, in addition, a checking chamber (19), preferably located between the barrel-opening chamber (13) and the locking chamber (14) containing the container (3).

7. Plant according to any of claims 4 through 6, characterised in that the mixing unit (6) includes a mixer (22) topping a bearing frame (23) under which can be placed a specific storage container (24) into which the homogenised sludge-hydraulic binder mixture is casted, with a view to its hardening.

8. Plant according to any of claims 4 through 6, characterised in that the mixing unit (6) includes a mixer (22) topping a bearing frame (23) under which can be placed a container (24) into which the immobilised sludge blocks will be arranged, after hardening in a recyclable mould, the latter being placed, under the mixer (22), on a bearing structure fitted inside said container (24).

9. Plant according to any of claims 7 or 8, characterised in that the container (24) is mounted on a runway (29), which makes easier its movements and its positioning under the mixer (22).
